# EUROPÄISCHE PATENTSCHRIFT

(11) **EP 0 291 937 B1**
(45) Veröffentlichungstag und Bekanntmachung des Hinweises auf die Patenterteilung: **22.01.1992**
(21) Anmeldenummer: 88107907.3
(22) Anmeldetag: 18.05.1988
(51) Int. Cl.: C10L 10/00, C10L 9/10

(54) **Verfahren und Vorrichtung zur Bindung von Salzbildnern an Feststoffen bei der Verbrennung von fossilen Brennstoffen, Müll o. dgl.**
Process and apparatus for binding salt-forming compounds to solid materials during the combustion of solid fuels, wasts or the like
Procédé et dispositif pour lier les composants formant des sels à des matières solides pendant la combustion des combustibles fossiles, des déchets ou similaires

(30) Priorität: 22.05.1987 DE 3717191; 15.03.1988 DE 3808485
(43) Veröffentlichungstag der Anmeldung: 23.11.1988
(73) Patentinhaber: TESET A.G., B-4888 Waimes (BE)
(72) Erfinder: Welzel, Horst, D-4712 Werne (DE); Faatz, Otto, D-3180 Wolfsburg 22 (DE)
(74) Vertreter: Lins, Edgar, Dipl.-Phys. Dr.jur.

(56) Entgegenhaltungen:
- DE-A- 1 526 062
- DE-A- 3 243 969
- DE-A- 3 324 627
- DE-A- 3 325 570

## Beschreibung

Die Erfindung betrifft ein Verfahren und eine Vorrichtung zur Bindung von Salzbildnern an Feststoffen bei der Verbrennung von fossilen Brennstoffen, Müll o. dgl., bei dem dem Müll vor der Verbrennung basische Stoffe, insbesondere CaCO₃ oder MgCO₃ zugegeben werden.

Es ist beispielsweise aus der DE-A-33 29 771 bekannt, dem Entstehen von Säuregasen bei der Verbrennung von Müll oder fossilen Brennstoffen durch die Zugabe von basischen Feststoffen entgegenzuwirken. So ist es bekannt, dem trockenen Müll basische Feststoffe in Form von Calciumcarbonat (CaCO₃) oder Magnesiumkarbonat (MgCO₃) zuzumischen und die Mischung zu brikettieren. Die Briketts werden anschließend mit relativ hohen Temperaturen verbrannt.

Ferner ist es durch VGB Kraftwerkstechnik 63,1983, Seiten 327 - 331 bekannt, in den Verbrennungsraum basische Feststoffe pulverisiert einzublasen, wobei das Einblasen an mehreren Stellen des Verbrennungsraums erfolgen kann. In beiden Fällen hat die Zugabe der basischen Feststoffe den Sinn, die bei der Verbrennung entstehenden Säuren zu neutralisieren. Ein Teil der chemisch durch die basischen Feststoffe umgewandelten Salzbildner, insbesondere in Form von Halogenen, findet sich in der Schlacke nach dem Verbrennungsvorgang in ungefährlicher Form.

Durch die DE-A-32 43 969 ist ein Verfahren zur Rauchgasentschwefelung bei der Verbrennung von schwefelhaltigen Festbrennstoffen bekannt, bei dem dem Festbrennstoff vor der Verbrennung ein feinkörniges Absorbens zugemischt wird. Der Festbrennstoff und das feinkörnige Absorbens werden gemeinsam verbrannt, wobei durch eine angepaßte Luftführung dafür gesorgt wird, daß die Temperaturen in der Reaktionszone nicht über 900° C steigen. Eine Einbindungsreaktion für den Schwefel wird dabei erkennbar während des Verbrennungsvorganges angestrebt.

Die mit den bekannten Verfahren erzielten Ergebnisse führen nur zu einer relativ geringen Verminderung des Ausstoßes von Säuregasen, so daß regelmäßig eine anschließende Rauchgasreinigung erforderlich ist, wenn man nicht die Säuregase in die Atmosphäre abblasen will.

Der Erfindung liegt demgegenüber die Aufgabe zugrunde, ein Verfahren der eingangs erwähnten Art so auszubilden, daß bei der Verbrennung aus den Salzbildnern praktisch keine Säuregase mehr entstehen, so daß eine anschließende Rauchgasreinigung entbehrlich ist.

Diese Aufgabe wird erfindungsgemäß bei einem Verfahren der eingangs erwähnten Art durch folgende Verfahrensschritte gelöst:
- Der Feuchtigkeitsgehalt der fossilen Brennstoffe, des Mülls o. dgl. wird auf 10 bis 35 Gew.% eingestellt.
- Die basischen Stoffe werden den fossilen Brennstoffen, dem Müll o. dgl. in möglichst gleichmäßiger Verteilung zugegeben, wobei das stöchiometrische Verhältnis von basischen Stoffen zu den Salzbildnern kleiner als 5 : 1 ist.
- Nach Zugabe der basischen Stoffe verweilen die fossilen Brennsstoffe, der Müll o. dgl. in einem weitgehend geschlossenen Behälter, so daß sich ein Wasserdampf-Sättigungszustand einstellt.
- Anschließend wird die Mischung mit einer Feuerbett-Temperatur verbrannt, die unterhalb der thermischen Dissoziationstemperatur der aus den basischen Stoffen und den Salzbildnern entstandenen neuen Verbindungen liegt.

Das erfindungsgemäße Verfahren zielt darauf ab, bereits vor dem Feuerbett eine praktisch hundertprozentige Umwandlung der Salzbildner in unschädliche Verbindungen zu erhalten, die eine hohe thermische Festigkeit, also eine hohe thermische Dissoziationstemperatur, aufweisen. Dadurch ist es möglich, die neuen Verbindungen praktisch vollständig in der Schlacke zurückzubehalten, wenn die Verbrennungstemperatur so eingestellt wird, daß die Feuerbett-Temperatur unterhalb dieser Dissoziationstemperatur liegt. Für übliche, im Müll enthaltene Salzbildner (überwiegend Halogene) liegt bei der Verwendung von Calciumcarbonat oder Magnesiumcarbonat die thermische Dissoziationstemperatur bei 850° C oder höher, so daß ohne vorherige Prüfung des Mülls vorzugsweise eine Feuerbett-Temperatur unterhalb von 850° C vorzugsweise unterhalb von 810° C eingestellt wird. Die für die Müllverbrennung wirksame Temperatur im Feuerraum liegt dabei u. U. wesentlich höher, so daß eine wirksame Müllverbrennung auch bei Einstellung der Feuerbett-Temperatur unterhalb von 850° C erreicht wird.

Das stöchiometrische Verhältnis zwischen den basischen Stoffen und den Salzbildnern liegt vorzugsweise unter 4,2 : 1, insbesondere bei etwa 2 : 1. Allerdings ist das stöchiometrische Verhältnis abhängig von der Art der Zugabe der basischen Stoffe, also von der erreichten feinen Verteilung der basischen Stoffe innerhalb der fossilen Brennstoffe, des Mülls o. dgl. Eine sehr feine Verteilung, also innige Vermischung von basischen Stoffen mit den fossilen Brennstoffen, dem Müll o. dgl., wird erreicht, wenn die basischen Stoffe beispielsweise aufgedüst werden.

Durch die Einstellung des Feuchtigkeitsgehalts der fossilen Brennstoffe, des Mülls, wobei sich der angegebene Feuchtigkeitsgehalt nicht auf kristallin oder chemisch gebundenes Wasser bezieht, und durch die Einstellung eines Wasserdampf-Sättigungszustandes während der Verweilzeit wird erreicht, daß die basischen Stoffe praktisch vollständig mit den Halogenen in den fossilen Brennstoffen oder im Müll reagieren können. Da die Reaktionen exothermisch ablaufen, entsteht dabei eine erhebliche Erhitzung. Dadurch kommt es zu einer starken Verdampfung, die zur Trocknung der fossilen Brennstoffe, des Mülls o. dgl. führen, so daß dieser auf dem Feuerbett gut verbrannt werden kann.

Vorzugsweise beträgt die Verweilzeit in dem geschlossenen Behälter zwischen Zugabe der Feststoffe und Feuerbett mindestens 10, vorzugsweise mindestens 20 Minuten. In einem kontinuierlich ablaufenden Verfahren kann sich die Verweilzeit vorteilhaft aus dem Transport der fossilen Brennstoffe, des Mülls o. dgl. von der Aufgabestation für die basischen Stoffe zum Feuerbett ergeben. In jedem Fall soll die Wasserdampfsättigung bei mindestens 40° C eintreten, um gute Reaktionsbedingungen zu schaffen.

Die bei der Zugabe von Calciumcarbonat oder Magnesiumcarbonat mit den Salzbildnern gebildeten Verbindungen sind beispielsweise CaCl₂, CaSO₄, Ca(NO₃)₂ bzw. MgCl₂, MgSO₄ und Mg(NO₃)₂. Diese Stoffe weisen die hohen thermischen Dissoziationstemperaturen auf, die bei Einhaltung einer Feuerbett-Temperatur unterhalb von 850° C nicht erreicht werden, so daß diese Stoffe in der Schlacke verbleiben und diese Schlacke unbedenklich als Baustoff, z. B. für den Straßenbau, eingesetzt werden kann.

Die basischen Stoffe können vorzugsweise als Suspension oder Lösung von basischen Feststoffen zugegeben werden. Dabei wird der Feuchtigkeitsgehalt der fossilen Brennstoffe, des Mülls o. dgl. vorzugsweise auf 25 Vol.% eingestellt.

Wenn die basischen Stoffe in einer vor dem Feuerbett angeordneten Zugabestation zugegeben werden, die von einer seitlichen Wand mit einer großen Wäremabstrahlfläche begrenzt wird, die von den Verbrennungsgasen des Feuerbetts aufgeheizt wird, läßt sich eine vorteilhafte Temperatur für die vor der Verbrennung auf dem Feuerbett angestrebte Umsetzung der Salzbildner in umschädliche Feststoffe mit hohen Dissoziationstemperaturen einstellen, ohne daß hierfür zusätzliche Aufheizungen vorgenommen werden müßten. Die in der Zugabestation eingestellte Temperatur beträgt dabei 180° - 300° C, vorzugsweise 300° C.

Eine gute Regulierung der niedrigen Feuerbettemperatur läßt sich dadurch erreichen, daß oberhalb des Feuerbettes ein Unterdruck durch Gasabsaugung hergestellt wird. Der Unterdruck kann vorzugsweise 0,3 mbar betragen, wobei die Strömungsgeschwindigkeit im Verbrennungsraum < 3 m/s sein soll.

Durch die erfindungsgemäße Zugabe der basischen Stoffe und die Einhaltung einer niedrigen Feuerbettemperatur wird das Auftreten von anorganischen Säuregasen in der beschriebenen Weise vermindert. Bei der Verbrennung von fossilen Brennstoffen oder von Müll o. ä. entstehen jedoch regelmäßig auch Kohlenwasserstoffe. Es ist bekannt, die Verunreinigung der Luft mit Kohlenwasserserstoffen durch eine Nachverbrennung der Rauchgase zu verringern bzw. zu vermeiden. Hierzu werden mit einem zusätzlichen Brenner die die Kohlenwasserstoffe enthaltenden Rauchgase auf Temperaturen von über 1000° C aufgeheizt, und zwar über eine so lange Strecke, daß sich die Kohlenwasserstoffe - und evtl. gebildetes Kohlenmonoxid - zu Kohlendioxid umgewandelt werden. Eine derartige Nachverbrennungsstrecke ist sehr aufwendig und hat einen hohen Energieverbrauch.

Erfindungsgemäß können in einer gemeinsamen Vorrichtung auch die Kohlenwasserstoffe unschädlich gemacht werden, in dem oberhalb des Feuerbetts eine das Verbrennungsgas aufnehmende Nachreaktionskammer angeordnet ist, deren Wände so ausgebildet sind, daß nur Wärmeverluste auftreten. Die Wände sind dabei aus einem infrarot strahlenden Material, vorzusweise aus Keramik gebildet, wobei SiC-Verbindungen besondere Vorteile bieten. Die Verbrennungsgase bewirken dabei automatisch, daß in der Nachreaktionskammer eine Temperatur von über 900° C, insbesondere eine Temperatur zwischen 1050° C - 1250° C auftritt. Durch Umwegleitungen kann die Strahlungsintensität der Infrarotstrahlung für die Verbrennungsgase in der Nachreaktionskammer so intensiviert werden, daß unter der Einwirkung der Infrarotstrahlung die Kohlenwasserstoffmoleküle zu CO₂ und HO₂ bzw. CO₂ und NO₂ dissoziieren, wenn die Einwirkungszeit der Infrarotstrahlung mehr als 0,1 s beträgt. In der Nachreaktionskammer werden im übrigen auch Schwefeloxid- und Stickoxidgase so aufbereitet, daß sie als Schwefelsäuregase und Salzpetersäuregase in einen Kondensator geführt werden können, wo sie der Abluft als Säurekondensat entzogen werden, wie dies beispielsweise in der DE-Patentschrift 33 29 823 beschrieben ist.

Für die Einhaltung einer gleichmäßigen hohen Temperatur in der Nachverbrennungskammer ist die bereits erwähnte Absaugung der Verbrennungsgase vorteilhaft, wenn eine Frischluftzufuhr, ggf. gedrosselt, unterhalb des Feuerbettes angeordnet ist. Dadurch wird erreicht, daß oberhalb des Feuerbettes im Bereich der Verbrennungsgase durch Sekundärluft kein Temperaturabfall erfolgt, wie dies bei bisherigen Sekundärluftzufuhren oberhalb des Feuerbettes zur Erhöhung der Feuerbettemperatur der Fall war. Die Nachreaktion wird durch die Sekundärluftzufuhr demzufolge nicht gestört.

Durch die einstellbare Absaugung der Verbrennungsgase läßt sich die Feuerbettemperatur auf dem gewünschten niedrigen Wert halten. Darüber hinaus läßt sich verhindern, daß zuviel Verbrennungsluft durch das Feuerbett gesaugt wird, die für die Verbrennung nicht benötigt wird und daher die Temperatur oberhalb des Feuerbettes erniedrigen könnte. Ein Maß für die richtige Verbrennung, insbesondere auch im Unterlastfall, ist die Einhaltung eines Gehalts an freiem Sauerstoff in der Nachreaktionskammer von 3 Vol.% oder niedriger. Es ist daher zweckmäßig, den Gehalt von freiem Sauerstoff in der Nachreaktionskammer zu messen und entsprechend die Absaugung zu regeln.

Eine erfindungsgemäße Vorrichtung zur Durchführung des Verfahrens ist schematisch in der Zeichnung dargestellt.

In einem weitgehend geschlossenem Gehäuse 1 befindet sich ein Zuführband 2 ,daß sich in horizontaler Richtung hin- und herbewegt, wie dies der Doppelpfeil A andeutet. Das Zuführband 2 weist auf seiner Oberseite Mitnehmerkeile 3 auf, die in Transportrichtung schräg ansteigen und dann sägezahnförmig steil abfallen und dadurch eine steile Kante 4 bilden. Die steile Kante 4 schiebt bei der Vorbewegung des Transportbandes 2 über die Schräge geglittene Brennstoffe in Transportrichtung, so daß auf diese Weise ein Transport in der Zeichnung nach rechts erfolgt, obwohl das Transportband 2 sich ledglich hin- und herbewegt.

Die Aufgabe der fossilen Brennstoffe erfolgt von der Oberseite des Gehäuses 1 über eine Dossiereinrichtung 5, beispielsweise eine Dosierschnecke oder eine Zellenradschleuse. Am Ende des Transportbandes 2 fallen die fossilen Brennstoffe über eine Stufe 6 auf eine tiefer liegende Ebene, auf der sich ein Feuerrost 7 befindet. Mit der Bewegung des Transportbandes 2 ist ein Schieber 8 gekoppelt, der die fossilen Brennstoffe auf dem Feuerrost 7 in der Zeichnung nach rechts weiterschiebt, wo sie das Feuerbett bilden. Unterhalb des Feuerrostes 7 befindet sich ein Aschekasten 9, dessen Wand eine Öffnung für eine Frischluftzufuhr 10 aufweist. In der Frischluftzufuhr befindet sich eine Drosselklappe 11, mit der der Frischluftstrom regelbar ist. Vor dem Feuerrost 7 befindet sich in der Oberseite des Gehäuses 1 eine Zugabestation 12 für eine Lösung oder eine Suspension basischer Feststoffe. Die Zugabestation 12 weist eine Tropfdüse 13 auf, mit der die Zugabe der basischen Stoffe dosierbar ist.

Oberhalb des Feuerrostes 7 befindet sich eine Nachreaktionskammer 14, die die Verbrennungsgase aufnimmt. Die Nachreaktionskammer 14 weist keramische Seitenwände 15 und eine keramisch Zwischenwand 16 auf, die so angeordnet ist, daß sich eine vertikale Steigleitung 17 und eine vertikale Gegenstromleitung 18 bildet, die in einen Ausgang 19 der Nachreaktionskammer 14. An den Ausgang 19 schließt sich ein separater (nicht dargestellter) Wärmetauscher herkömmlicher Bauart an.

Die zur Aufgabestation 12 zeigende keramische Außenwand 15′ weist eine große Wärmeabstrahlfläche auf. Die von ihr abgestrahlte Wärme wird von einem wärmeleitenden Blech 20 aufgenommen, daß sich von unterhalb des Transportbandes 2 schräg vom Feuerrost 7 wegzeigend nach oben erstreckt und unmittelbar neben der Aufgabestation 12 angeordnet ist. Das wärmeleitende Blech erhitzt sich durch die von der keramischen Außenwand 15′ abgegebenen Wärmestrahlung auf eine Temperatur, die für eine ausreichende Reaktionstemperatur im Bereich der Aufgabestation 12 sorgt. Vorzugsweise stellen sich hier etwa 300° C ein, die die Umwandlung der Halogene mit den zugegebenen basischen Stoffen zu ungefährlichen Reaktionsprodukten mit hohen Dissoziationstemperaturen begünstigt.

Die etwas unterhalb der Tropfdüse 13 liegende obere Kante des Bleches 20 wird mit einem zur Außenwand 15′ schräg geneigten Blechstück 21 fortgesetzt. Das Blechstück 21 weist Öffnungen für Kondensatflüssigkeit auf, durch die die im oberen Bereich des Gehäuses 1 abgekühlte Kondensatflüssigkeit zwischen Blech 20 und Außenwand 15′ der Nachreaktionskammer 14 gerät und durch eine Öffnung in einem keramischen Boden 22 zwischen Blech 20 und Außenwand 15′ auf den Feuerrost 7 tropfen kann, so daß ein Kreislauf gebildet wird.

Die dargestellte Ausbildung der Nachreaktionskammer 14 sorgt bei Einhaltung einer niedrigen Strömungsgeschwindigkeit für die Verbrennungsgase durch die geeignete Einstellung der Absaugung für eine ausreichende Verweilzeit der Verbrennungsgase in einem Hochtemperaturbereich. Dadurch werden die Verbrennungsgase in der gewünschten Weise umgesetzt.

## Patentansprüche

1. Verfahren zur Bindung von Salzbildnern an Feststoffen bei der Verbrennung fossiler Brennstoffe, Müll o.dgl., bei dem den festen Brennstoffen, Müll o. dgl. vor der Verbrennung basische Stoffe, insbesondere CaCO₃ oder MgCO₃ zugegeben werden, **gekennzeichnet** durch folgende Verfahrensschritte:
- Der Feuchtigkeitsgehalt der fossilen Brennstoffe, des Mülls o.dgl. wird auf 10 bis 35 Gew.% eingestellt;
- die basischen Stoffe werden den fossilen Brennstoffen, dem Müll o. dgl. in möglichst gleichmäßiger Verteilung zugegeben, wobei das stöchiometrische Verhältnis von basischen Stoffen zu den Salzbildnern kleiner als 5 : 1 ist;
- nach Zugabe der basischen Stoffe verweilen die fossilen Brennstoffe, der Müll o. dgl. in einem weitgehend abgeschlossenen Behälter, so daß sich ein Wasserdampf-Sättigungszustand einstellt;
- anschließend wird die Mischung mit einer Feuerbett-Temperatur verbrannt, die unterhalb der thermischen Dissoziationstemperatur der aus den basischen Stoffen und den Salzbildnern entstehenden Verbindungen liegt.

2. Verfahren nach Anspruch 1, **dadurch gekennzeichnet,** daß das stöchiometrische Verhältnis kleiner als 4,2 : 1 gewählt wird.

3. Verfahren nach Anspruch 2, **dadurch gekennzeichnet,** daß das stöchiometrische Verhältnis mit etwa 2 : 1 gewählt wird.

4. Verfahren nach einem der Ansprüche 1 bis 3, **dadurch gekennzeichnet,** daß die Feuerbett-Temperatur unterhalb von 850°C gewählt wird.

5. Verfahren nach einem der Ansprüche 1 bis 4, **dadurch gekennzeichnet,** daß die Verweilzeit in dem geschlossenen Behälter zwischen der Zugabe der basischen Stoffe und der Verbrennung mindestens 10 Minuten beträgt.

6. Verfahren nach einem der Ansprüche 1 bis 5, **dadurch gekennzeichnet,** daß sich die Verweilzeit aus dem Transport der fossilen Brennstoffe, des Mülls o. dgl. von der Aufgabestation für die basischen Stoffe zum Feuerbett ergibt.

7. Verfahren nach einem der Ansprüche 1 bis 6, **dadurch gekennzeichnet,** daß der Feuchtigkeitsgehalt auf 25 Vol.% eingestellt wird.

8. Verfahren nach einem der Ansprüche 1 bis 7, **dadurch gekennzeichnet,** daß die basischen Stoffe als Suspension oder Lösung von basischen Feststoffen zugegeben werden.

9. Verfahren nach einem der Ansprüche 1 bis 8, **dadurch gekennzeichnet,** daß die basischen Stoffe in einer vor dem Feuerbett angeordneten Zugabestation zugegeben werden, in der eine seitliche Wand mit einer großen Wärmeabstrahlfläche so angeordnet wird, daß sie von den Verbrennungsgasen des Feuerbetts aufgeheizt wird.

10. Verfahren nach Anspruch 9, **dadurch gekennzeichnet,** daß in der Zugabestation eine Temperatur von 180°C - 300°C eingestellt wird.

11. Verfahren nach Anspruch 10, **dadurch gekennzeichnet,** daß in der Zugabestation eine Temperatur von 300°C eingestellt wird.

12. Verfahren nach einem der Ansprüche 1 bis 11, **dadurch gekennzeichnet,** daß oberhalb des Feuerbetts ein Unterdruck durch Gasabsaugung hergestellt wird.

13. Verfahren nach Anspruch 12, **dadurch gekennzeichnet,** daß ein Unterdruck von 0,3 mbar eingestellt wird.

14. Verfahren nach einem der Ansprüche 1 bis 13, **dadurch gekennzeichnet,** daß oberhalb des Feuerbetts eine das Verbrennungsgas aufnehmende Nachreaktionskammer angeordnet wird, deren Wände so ausgebildet sind, daß geringe Wärmeverluste auftreten.

15. Verfahren nach Anspruch 14, **dadurch gekennzeichnet,** daß die Geschwindigkeit der Verbrennungsgase in der Nachreaktionskammer kleiner 3 m/s gehalten wird.

16. Verfahren nach Anspruch 14 oder 15, **dadurch gekennzeichnet,** daß für die Wände der Nachreaktionskammer ein infrarot abstrahlendes Material verwendet wird.

17. Verfahren nach Anspruch 16, **dadurch gekennzeichnet,** daß das Verbrennungsgas in der Nachreaktionskammer mit Hilfe des Materials der Wände mehrfach umgelenkt wird.

18. Verfahren nach einem der Ansprüche 14 bis 17, **dadurch gekennzeichnet,** daß die Temperatur in der Nachreaktionskammer auf > 900° C eingestellt wird.

19. Verfahren nach Anspruch 18, **dadurch gekennzeichnet,** daß die Temperatur in der Nachreaktionskammer auf 1050° - 1250° eingestellt wird.

20. Verfahren nach einem der Ansprüche 14 bis 19, **dadurch gekennzeichnet,** daß der Gehalt an freiem Sauerstoff in der Nachreaktionskammer auf < 3 Vol.% eingestellt wird.

21. Verfahren nach einem der Ansprüche 12 bis 20, **dadurch gekennzeichnet,** daß die Einstellung der Verbrennungsparameter durch Regelung des Unterdrucks bzw. der Strömungsgeschwindigkeit der abgesaugten Verbrennungsgase erfolgt.

22. Verfahren nach einem der Ansprüche 14 bis 21, **dadurch gekennzeichnet,** daß an den Ausgang der Nachreaktionskammer ein Wärmetauscher angeschlossen wird.

23. Vorrichtung zur Durchführung des Verfahrens nach einem der Ansprüche 1 bis 22, **gekennzeichnet durch**
- eine vor dem Feuerbett angeordnete Zugabestation für basische Stoffe,
- ein die Zugabestation und das Feuerbett umgebendes, zumindest weitgehend dichtes Gehäuse,
- eine Zuführungseinrichtung für fossile, in ihrem Feuchtigkeitsgehalt auf 10 bis 35 Gew.% eingestellte Brennstoffe zu einem Feuerbett, die die Verweilzeit der Brennstoffe und der basischen Stoffe in dem weitgehend dichten Gehäuse bestimmt, und
- eine regelbare Absaugvorrichtung für die vom Feuerbett aufsteigenden Verbrennungsgase zur Einhaltung einer Feuerbettemperatur von unter 850° C.

24. Vorrichtung nach Anspruch 23, **gekennzeichnet** durch eine unterhalb des Feuerbetts angeordnete Frischluftzufuhr.

25. Vorrichtung nach Anspruch 24, **gekennzeichnet** durch eine in die Frischluftzufuhr eingesetzte Drossel.

26. Vorrichtung nach einem der Ansprüche 23 bis 25, **gekennzeichnet** durch eine oberhalb des Feuerbetts angeordnete Nachreaktionskammer aus keramischen Wänden.

27. Vorrichtung nach Anspruch 26, **gekennzeichnet** durch eine Leitungsführung in der Nachreaktionskammer mit einer vertikalen Steigleitung und wenigstens einer vertikalen Gegenstromleitung, die jeweils durch keramische Wände begrenzt sind.

28. Vorrichtung nach Anspruch 26 oder 27, **dadurch gekennzeichnet,** daß die keramischen Wände aus SiC-Verbindungen bestehen.

29. Vorrichtung nach einem der Ansprüche 26 bis 28, **gekennzeichnet** durch einen separaten, an den Ausgang der Nachreaktionskammer angeschlossenen Wärmetauscher.

30. Vorrichtung nach einem der Ansprüche 23 bis 29, **dadurch gekennzeichnet,** daß nahe der Zugabestation ein vom Feuerbett schräg wegzeigendes wärmeleitendes Blech angeordnet ist, das von einer keramischen Außenwand der Nachreaktionskammer abgestrahlte Wärme aufnimmt.

31. Vorrichtung nach Anspruch 30, **dadurch gekennzeichnet,** daß sich an die Oberkante des Bleches ein schräg zur Nachreaktionskammer zeigendes, Öffnungen für den Durchtritt von Kondensationsflüssigkeit aufweisendes Blechstück anschließt und daß zwischen der Unterseite des Bleches und der Außenwand der Nachreaktionskammer ein Boden angeordnet ist, der über eine über der Rostaufgabe liegende Austrittsöffnung für die Kondensatflüssigkeit aufweist.

32. Vorrichtung nach einem der Ansprüche 23 bis 31, **dadurch gekennzeichnet,** daß die Zugabestation eine Tropfdüse für die Suspension oder Lösung der basischen Stoffe aufweist.

## Claims

1. Process for binding salt formers to solids during the combustion of fossil fuels, refuse or the like, in which there are added basic substances, in particular CaCO₃ or MgCo₃ to the solid fuels, refuse or the like before combustion characterized by the following process steps:
- the moisture content in the fossil fuels, refuse or the like is set to 10 to 35% by weight;
- the basic substances are added to the fossil fuels, refuse or the like with as even a distribution as possible, the stoichiometric ratio of basic substances to the salt formers being smaller than 5:1;
- after the basic substances have been added, the fossil fuels, refuse or the like reside in a substantially closed-off container, so that a steam saturation state is set up;
- the mixture is then burned at a fire bed temperature which is below the heat dissociation temperature of the compounds produced from the basic substances and the salt formers.

2. Process according to Claim 1, characterized in that the stoichiometric ratio is selected to be smaller than 4.2:1.

3. Process according to Claim 2, characterized in that the stoichiometric ratio is selected to be approximately 2:1.

4. Process according to one of Claims 1 to 3, characterized in that the fire bed temperature is selected to be below 850°C.

5. Process according to one of Claims 1 to 4, characterized in that the residence time in the closed container between the addition of the basic substances and combustion is at least 10 minutes.

6. Process according to one of Claims 1 to 5, characterized in that the residence time is produced from the transport of the fossil fuels, refuse or the like from the feed station for the basic substances to the fire bed.

7. Process according to one of Claims 1 to 6, characterized in that the moisture content is set to 25% by volume.

8. Process according to one of Claims 1 to 7, characterized in that the basic substances are added as a suspension or a solution of basic solids.

9. Process according to one of Claims 1 to 8, characterized in that the basic substances are added in an adding station which is arranged upstream of the fire bed, and in which a side wall with a large heat radiation surface is arranged so that it is heated up by the combustion gases of the fire bed.

10. Process according to Claim 9, characterized in that a temperature of 180°C-300°C is set in the adding station.

11. Process according to Claim 10, characterized in that a temperature of 300°C is set in the adding station.

12. Process according to one of Claims 1 to 11, characterized in that a vacuum is produced above the fire bed by gas suction removal.

13. Process according to Claim 12, characterized in that a vacuum of 0.3 mbar is set.

14. Process according to one of Claims 1 to 13, characterized in that there is arranged above the fire bed an after-reaction chamber which receives the combustion gas and whereof the walls are constructed so that low heat losses occur.

15. Process according to Claim 14, characterized in that the velocity of the combustion gases in the after-reaction chamber is kept at less than 3 m/s.

16. Process according to Claim 14 or 15, characterized in that an infrared-radiating material is used for the walls of the after-reaction chamber.

17. Process according to Claim 16, characterized in that the combustion gas is deflected a plurality of times in the after-reaction chamber with the aid of the material of the walls.

18. Process according to one of Claims 14 to 17, characterized in that the temperature in the after-reaction chamber is set to > 900°C.

19. Process according to Claim 18, characterized in that the temperature in the after-reaction chamber is set to 1050°-1250°.

20. Process according to one of Claims 14 to 19, characterized in that the content of free oxygen in the after-reaction chamber is set to < 3% by volume.

21. Process according to one of Claims 12 to 20, characterized in that the combustion parameters are set by regulating the vacuum or the velocity of flow of the suction-removed combustion gases.

22. Process according to one of Claims 14 to 21, characterized in that a heat exchanger is attached to the outlet of the after-reaction chamber.

23. Apparatus for carrying out the process according to one of Claims 1 to 22, characterized by
- an adding station for basic substances arranged upstream of the fire bed,
- a housing surrounding the adding station and the fire bed, and at least substantially sealed,
- a device for supplying fossil fuels, whereof the moisture content is set to 10 to 35% by weight, to a fire bed, this device determining the residence time of the fuels and of the basic substances in the substantially sealed housing, and
- a regulable suction-removal apparatus for the combustion gases rising up from the fire bed to maintain a fire bed temperature of below 850°C.

24. Apparatus according to Claim 23, characterized by a fresh air supply arranged below the fire bed.

25. Apparatus according to Claim 24, characterized by a choke set in the fresh air supply.

26. Apparatus according to one of Claims 23 to 25, characterized by an after-reaction chamber of ceramic walls which is arranged above the fire bed.

27. Apparatus according to Claim 26, characterized by a conduit guide in the after-reaction chamber, having a vertical ascension conduit and at least one vertical contraflow conduit which are respectively delimited by ceramic walls.

28. Apparatus according to Claim 26 or 27, characterized in that the ceramic walls comprise SiC compounds.

29. Apparatus according to one of Claims 26 to 28, characterized by a separate heat exchanger attached to the outlet of the after-reaction chamber.

30. Apparatus according to one of Claims 23 to 29, characterized in that there is arranged near the adding station a heat-conductive plate pointing obliquely away from the fire bed and taking up heat radiated by a ceramic outer wall of the after-reaction chamber.

31. Apparatus according to Claim 30, characterized in that adjoining the upper edge of the plate is a plate piece pointing obliquely to the after-reaction chamber and having openings for the penetration of condensation liquid, and in that there is arranged between the lower side of the plate and the outer wall of the after-reaction chamber a base which has an outlet opening for the condensate liquid located above the grate feed.

32. Apparatus according to one of Claims 23 to 31, characterized in that the adding station has a drip nozzle for the suspension or solution of basic substances.

## Revendications

1. Procédé pour lier des composés salifiables à des matières solides lors de la combustion de combustibles fossiles, de déchets, ou analogue, dans lequel on ajoute aux combustibles solides, aux déchets, ou analogue, avant la combustion, des matières basiques, en particulier CaCO₃ ou MgCO₃, caractérisé par les étapes opératoires suivantes :
- on règle la teneur en humidité des combustibles fossiles, des déchets, ou analogue, entre 10 et 35 % en poids ;
- on ajoute les matières basiques aux combustibles fossiles, aux déchets, ou analogue, selon une répartition la plus régulière possible, le rapport stoechiométrique entre les matières basiques et les composés salifiables étant inférieur à 5:1 ;
- après addition des matières basiques, les combustibles fossiles, les déchets, ou analogue, séjournent dans un récipient bien fermé, si bien qu'apparaît un état de saturation de vapeur d'eau ;
- on fait ensuite brûler le mélange avec une température de lit de combustion qui se situe au-dessous de la température de dissociation thermique des composés qui se forment à partir des matières basiques et des composés salifiables.

2. Procédé selon la revendication 1, caractérisé en ce qu'on choisit un rapport stoechiométrique inférieur à 4,2:1.

3. Procédé selon la revendication 2, caractérisé en ce qu'on choisit un rapport stoechiométrique d'environ 2:1.

4. Procédé selon l'une des revendications 1 à 3, caractérisé en ce qu'on choisit une température du lit de combustion inférieure à 850°C.

5. Procédé selon l'une des revendications 1 à 4, caractérisé en ce que le temps de séjour dans le récipient fermé entre l'addition des matières basiques et la combustion s'élève à au moins 10 minutes.

6. Procédé selon l'une des revendications 1 à 5, caractérisé en ce que le temps de séjour résulte du transport des combustibles fossiles, des déchets, ou analogue, depuis la station d'addition des matières basiques jusqu'au lit de combustion.

7. Procédé selon l'une des revendications 1 à 6, caractérisé en ce que la teneur en humidité est réglée à 25 % en volume.

8. Procédé selon l'une des revendications 1 à 7, caractérisé en ce qu'on ajoute les matières basiques sous forme de suspension ou de solution de matières solides basiques.

9. Procédé selon l'une des revendications 1 à 8, caractérisé en ce qu'on ajoute les matières basiques dans une station d'addition disposée avant le lit de combustion, dans laquelle une paroi latérale avec une grande surface de rayonnement thermique est disposée de manière à être chauffée par les gaz de combustion du lit de combustion.

10. Procédé selon la revendication 9, caractérisé en ce qu'on règle dans la station d'addition une température de 180°C - 300°C.

11. Procédé selon la revendication 10, caractérisé en ce qu'on règle dans la station d'addition une température de 300°C.

12. Procédé selon l'une des revendications 1 à 11, caractérisé en ce qu'au-dessus du lit de combustion on réalise un vide partiel par aspiration de gaz.

13. Procédé selon la revendication 12, caractérisé en ce qu'on règle un vide partiel de 0,3 mbar.

14. Procédé selon l'une des revendications 1 à 13, caractérisé en ce qu'on dispose au-dessus du lit de combustion une chambre de post-réaction recevant les gaz de combustion, et dont les parois sont formées de manière à ce que de faibles pertes de chaleur s'y produisent.

15. Procédé selon la revendication 14, caractérisé en ce qu on maintient la vitesse des gaz de combustion dans la chambre de post-réaction au-dessous de 3 m/seconde.

16. Procédé selon la revendication 14 ou 15, caractérisé en ce qu'on utilise pour les parois de la chambre de post-réaction un matériau à rayonnement infrarouge.

17. Procédé selon la revendication 16, caractérisé en ce qu'on oblige le gaz de combustion à changer plusieurs fois de direction dans la chambre de post-réaction à l'aide du matériau des parois.

18. Procédé selon l'une des revendications 14 à 17, caractérisé en ce qu'on règle la température dans la chambre de post-réaction au-dessus de 900°C.

19. Procédé selon la revendication 18, caractérisé en ce qu'on règle la température dans la chambre de post-réaction à 1050 - 1250°C.

20. Procédé selon l'une des revendications 14 à 19, caractérisé en ce qu'on règle la teneur en oxygène libre dans la chambre de post-réaction à moins de 3 % en volume.

21. Procédé selon l'une des revendications 12 à 20, caractérisé en ce que le réglage des paramètres de combustion s'effectue par réglage du vide partiel ou de la vitesse d'écoulement des gaz de combustion aspirés.

22. Procédé selon l'une des revendications 14 à 21, caractérisé en ce qu'un échangeur de chaleur est monté à la sortie de la chambre de post-réaction.

23. Dispositif pour mettre en oeuvre le procédé selon l'une des revendications 1 - 22, caractérisé par
- une station d'addition de matières basiques disposée avant le lit de combustion,
- une enveloppe au moins bien étanche entourant la station d'addition et le lit de combustion,
- un dispositif pour introduire des combustibles fossiles, de teneur en humidité réglée entre 10 et 35 % en poids, dans un lit de combustion, qui détermine le temps de séjour des combustibles et des matières basiques dans l'enveloppe bien étanche, et
- un dispositif réglable d'aspiration des gaz de combustion montant du lit de combustion afin de maintenir une température du lit de combustion inférieure à 850°C.

24. Dispositif selon la revendication 23, caractérisé par une arrivée d'air frais disposée au-dessous du lit de combustion.

25. Dispositif selon la revendication 24, caractérisé par un organe de réglage disposé dans l'arrivée d'air frais.

26. Dispositif selon l'une des revendications 23 à 25, caractérisé par une chambre de post-réaction à parois céramiques disposée au-dessus du lit de combustion.

27. Dispositif selon la revendication 26, caractérisé par un trajet de circuit dans la chambre de post-réaction comportant une colonne montante verticale et au moins une colonne verticale à contre-courant, qui sont séparées l'une de l'autre par des parois céramiques.

28. Dispositif selon la revendication 26 ou 27, caractérisé en ce que les parois céramiques sont réalisées en composés de SiC.

29. Dispositif selon l'une des revendications 26 à 28, caractérisé par un échangeur de chaleur séparé monté à la sortie de la chambre de post-réaction.

30. Dispositif selon l'une des revendications 23 à 29, caractérisé en ce qu'au voisinage de la station d'addition est disposée une tôle conductrice de la chaleur s'écartant obliquement du lit de combustion, et qui absorbe la chaleur rayonnée par une paroi externe en céramique de la chambre de post-réaction.

31. Dispositif selon la revendication 30, caractérisé en ce qu'au bord supérieur de la tôle est monté un morceau de tôle disposé obliquement par rapport à la chambre de post-réaction, présentant des ouvertures pour le passage d'un liquide de condensation, et en ce qu'entre la face inférieure de la tôle et la paroi extérieure de la chambre de post-réaction est disposé un plancher qui présente une ouverture de sortie de liquide de condensation située au-dessus de la grille.

32. Dispositif selon l'une des revendications 23 à 31, caractérisé en ce que la station d'addition présente une buse en entonnoir pour la suspension ou solution des matières basiques.
